# EUROPÄISCHE PATENTSCHRIFT

(11) **EP 2 067 702 B1**
(45) Veröffentlichungstag und Bekanntmachung des Hinweises auf die Patenterteilung: **23.11.2011**
(21) Anmeldenummer: 08019401.2
(22) Anmeldetag: 06.11.2008
(51) Int. Cl.: B65C 9/18

(54) **Etikettierautomat für Linerless-Etiketten**
Automatic labelling machine for linerless labels
Automate d'étiquetage pour étiquettes sans bande de support

(30) Priorität: 06.12.2007 DE 102007058765
(43) Veröffentlichungstag der Anmeldung: 10.06.2009
(73) Patentinhaber: Pago AG, 9472 Grabs / St. Gallen (CH)
(72) Erfinder: Saluz, Rodolfo, 9470 Buchs (CH)
(74) Vertreter: Riebling, Peter

(56) Entgegenhaltungen:
- EP-A- 0 858 422
- GB-A- 2 379 918
- US-A- 3 865 671
- US-B1- 7 293 592

## Beschreibung

Gegenstand der Erfindung ist ein Etikettierautomat für Linerless-Etiketten nach dem Oberbegriff des Patentanspruchs 1.

Mit dem Gegenstand der DE 696 17 386 T2 ist ein halbautomatischer Spender für trägerbandlose Etiketten bekannt geworden, bei dem das bedruckte Klebeband durch den Walzenspalt eines ersten Walzenpaars hindurchgefördert wird und stromabwärts dieser Förderrichtung eine Schneideinrichtung angeordnet ist. Um ein unbeabsichtigtes Herausfallen eines abgeschnittenen Etikettes nach unten aus der nach unten offenen Vorrichtung zu vermeiden, sieht diese Vorrichtung eine Haltevorrichtung für das abgeschnittene Etikett vor. Zwar ergibt sich aus dem Text dieser Druckschrift auf Seite 9 der Hinweis, dass zum Festhalten der Etiketten während des Schneidens und danach es bevorzugt wird, dass Vorspannmittel zum Vorspannen der Klebstofffläche eines Etiketts in Kontakt mit einem Festhalter vorgesehen werden.

Es handelt sich hierbei jedoch nicht um Vorspannmittel zur Erzeugung einer Zugspannung in Längsrichtung des Klebebandes, sondern lediglich darum, dass ein Haltemittel vorgesehen wird, um ein unbeabsichtigtes und unerwünschtes Herausfallen des abgeschnittenen Etikettes nach unten zu verhindern.

Mit dem Gegenstand der WO 2005/023654 A1 ist ein weiterer Etikettierautomat für Linerless-Etiketten bekannt geworden, bei dem jedoch keine Zugspannung auf die Etikettenbahn vor Eingriff des Messers stattfindet. Damit ist der Nachteil verbunden, dass das Messer auf eine ungespannte Etikettenbahn auftrifft und hierbei Toleranzabstände hinsichtlich der abgeschnittenen Länge des Etikettes zu befürchten sind. Aus diesem Grund verwendet diese Druckschrift ein rotierendes Messer, was jedoch mit dem Nachteil behaftet ist, dass der Eingriff des in Förderrichtung rotierenden Messers nicht genau mit dem Trennschnitt übereinstimmt und deshalb Toleranzen im Bereich des Trennschnittes zu befürchten sind. Es wird demzufolge mit dem rotierenden Messer sowohl geringfügig eine Zugspannung erzeugt und auch gleichzeitig ein Trennschnitt bewirkt, was nachteilig ist.

Die genannte Vorrichtung schneidet deshalb nicht im Stillstand, sondern während des Vorschubes des Etikettenbandes.

Der gleiche Nachteil gilt im Übrigen auch für den Gegenstand der DE 103 51 877 A1, bei der zwar ein feststehendes Messer vorhanden ist, bei der jedoch der Schneidvorgang durch eine Kurvenscheibe erzeugt wird, die gegen das feststehende Messer fällt und hierbei das abzuschneidende Klebeband mitnimmt.

Die US 7293592 B1 zeigt eine Vorrichtung zum Schneiden von Linerless-Etiketten. Dabei wird ein Klebeband (20) durch ein erstes Walzenpaar (54,58) befördert, anschließend von einer Schneidvorrichtung (42) abgeschnitten und von einem zweiten Walzenpaar (62, 66) weiterbefördert. Die Schneidvorrichtung besteht aus einer Walze (42), an der an einer Position ein Schneidmesser (44) angebracht ist. Die Drehrichtung der Schneidvorrichtung (42) ist dabei die gleiche wie die der Transportrichtung des Klebebandes (20). Als Gegenstück bzw. als Amboss ist dem Schneidmesser (44) eine drehbare Walze (38) auf der gegenüberliegenden Seite der Schneidvorrichtung installiert. Der Schneidevorgang wird somit von einem rotativen Messer ausgeführt.

Der Erfindung liegt deshalb ausgehend von der US 7293592 B1 die Aufgabe zugrunde, ein abzuschneidendes Klebeband im Bereich der Schneidvorrichtung unter Zugspannung zu halten, sowie einen sauberen Schnitt zwischen dem Schneidmesser und dem Gegenmesser stets zu gewährleisten.

Zur Lösung der gestellten Aufgabe ist die Erfindung durch die technische Lehre des Anspruches 1 gekennzeichnet.

Grundlegendes Merkmal der Erfindung ist, dass stromaufwärts und stromabwärts ein Walzenpaar angeordnet ist, so dass das Schneidmesser im Zwischenraum zwischen einem ersten und einem zweiten Walzenpaar angeordnet ist, und dass eine Zugspannung auf das abzuschneidende Klebeband im Bereich der Schneideinrichtung zwischen dem ersten und dem zweiten Walzenspalt des ersten und zweiten Walzenpaares erzeugt wird.

Wesentliches Merkmal der Erfindung ist, dass sich das Schneidmesser linear in der Schneideinrichtung gegen das Gegenmesser bewegt.

Mit der gegebenen technischen Lehre ergibt sich der wesentliche Vorteil, dass nun erstmals auf rotierende Schneidmesser verzichtet werden kann und stattdessen ein linear bewegbares Schneidmesser verwendet werden kann, welches den Vorteil besitzt, dass bei stehendem Klebeband geschnitten werden kann. Damit ergibt sich ein besonders genauer präziser Schnitt, der zuverlässig an der gewünschten Stelle des Klebebandes erfolgt, ohne dass große Toleranzabstände gegeben sind.

Damit ergibt sich eine hohe Schnittgenauigkeit und eine präzise Übergabe des geschnittenen Etikettes auf eine nachgeschaltete Übertragungsvorrichtung.

Damit ist es nun erstmals möglich, besonders präzise geschnittene Etiketten auf eine Übertragungsvorrichtung zu bringen.

Nach einem weiteren Merkmal der Erfindung ist es vorgesehen, dass die Übernahmegeschwindigkeit der Übertragungsvorrichtung geringfügig größer oder gleich der Abgabegeschwindigkeit des zweiten auslaufseitig der Schneideinrichtung angeordneten Walzenspaltes ist.

Damit wird gewährleistet, dass die Übertragungsvorrichtung die aus dem zweiten Walzenspalt auslaufenden, geschnittenen Etiketten ohne Gefahr des Aufstauens und Zerknitterns erhält und die Etiketten hierbei gleichzeitig noch auf Abstand aufgebracht werden, so dass ein bestimmter vordefinierter Abstand zwischen den einzelnen Etiketten an der Übertragungsvorrichtung gewährleistet ist.

Wichtig hierbei ist, dass die Schneideinrichtung zwischen dem ersten und dem zweiten Walzenpaar angeordnet ist und im Stand geschnitten wird. Damit wird erreicht, dass das Etikett sich während des Schneidens nicht verkantet und verzieht, weil es durch den auslaufseitigen zweiten Walzenspalt gehalten und fixiert wird.

Dies ist ein wesentlicher Vorteil gegenüber dem Stand der Technik, insbesondere der WO 2005/023654 A1, weil dort lediglich auslaufseitig der Schneideinrichtung, bestehend aus einem rotierenden Messer, eine Saugeinrichtung angeordnet war, welche das abgeschnittene Etikett aufnimmt. Auf derartige, aufwendige Saugeinrichtungen kann nun erfindungsgemäß verzichtet werden und es wird eine absolute verkantungsfreie Lage des abgeschnittenen Etikettes in dem der Schneideinrichtung nachgeschalteten Walzenspalt erreicht.

Bei der vorliegenden Erfindung ist nicht entscheidend, wie die Zugspannung zwischen dem ersten und dem zweiten Walzenspalt erzeugt wird, mit dem Ziel, das abzuschneidende Klebeband im Bereich der Schneideinrichtung unter Zugspannung zu setzen. Es gibt hierbei verschiedene Möglichkeiten, die in Kombination oder in Einzelstellung untereinander als erfindungswesentlich beansprucht werden.

Nach einer ersten Ausführungsform wird es bevorzugt, wenn lediglich der erste einlaufseitige Walzenspalt angetrieben ist, wobei es wiederum gleichgültig ist, ob von dem Walzenspalt lediglich eine Walze des Walzenpaares angetrieben ist oder beide Walzen dieses Walzenpaares synchron angetrieben sind.

Gleiches gilt auch für das auslaufseitig angeordnete zweite Walzenpaar, welches dem zweiten Walzenspalt dient.

Hierbei kann es ebenso vorgesehen sein, dass dieses zweite Walzenpaar angetrieben ist und die Antriebsgeschwindigkeit dieses zweiten Walzenpaars geringfügig größer ist als die Antriebsgeschwindigkeit des ersten Walzenpaars.

In einer weiteren Ausbildung der vorliegenden Erfindung ist es vorgesehen, dass alle vier Walzen der beiden Walzenpaare synchron durch einen einzigen Antriebsmotor angetrieben sind. Damit ergibt sich der Vorteil eines besonders kostengünstigen Antriebes und die gewünschte Zugspannung wird nun erfindungsgemäß dadurch erzielt, dass der Durchmesser der Walzen des zweiten Walzenspaltes geringfügig größer ist als der Durchmesser der Walzen des ersten Walzenspaltes.

Damit wird - wegen der erzielten größeren Umfangsgeschwindigkeit - eine Zugspannung auf das abzuschneidende Klebeband erzeugt, ohne dass es weiterer Antriebsmittel oder Regelungsmittel bedarf. Es handelt sich demzufolge um eine besonders einfache und betriebssichere Anordnung.

Nach einer Weiterbildung der vorliegenden Erfindung kann es auch vorgesehen sein, dass der einzige Antriebsmotor nicht alle vier Walzen der beiden Walzenpaare synchron antreibt, sondern lediglich nur beispielsweise die jeweilige obere Walze oder jeweilige untere Walze des jeweiligen Walzenpaares.

Der synchrone Antrieb aller vier Walzen wird jedoch bevorzugt, weil damit verhindert wird, dass der Leim, der über eine Walze jeweils eines Walzenpaares läuft, nicht zu einem unzulässigen und unerwünschten Schlupf am Klebeband führt.

Wenn nämlich - wie hier vorgesehen - im Start-Stop-Betrieb gearbeitet wird, könnte ein Schlupf einer nicht angetriebenen Walze im Bereich der Klebstoffschicht zu einer unerwünschten Veränderung der Struktur der Klebstoffschicht führen und damit eine optisch sichtbare und unerwünschte Markierung auf der Klebstoffschicht bei dem später aufgeklebten Etikett verursachen.

Mit der gegebenen technischen Lehre der Erfindung ergibt sich der Vorteil, dass nun erstmals ein Etikettierautomatt für Linerless-Etiketten mit einer Leistung von bis zu 240 Schneidvorgängen und Etikettierungen pro Minute erreicht werden kann. Durch zwei Doppelwalzen mit unterschiedlichem Durchmesser wird das Klebeband für das Schneiden gespannt. Bevorzugt sind alle vier Walzen angetrieben und der Schneidapparat kann bis zu 170 Millimeter breite Etiketten schneiden, wobei bisher nur 100 Millimeter breite Etiketten geschnitten werden konnten. Dies liegt daran, dass eben verkantungsfrei derartig breite Etiketten durch den zweiten auslaufseitig angeordneten Walzenspalt fixiert werden, wodurch eben auch breite Etiketten geschnitten werden können.

Durch die Verwendung eines linear bewegten Messers, das gegen ein festes Gegenmesser schneidet, ist das feste Gegenmesser freiliegend und daher besteht nur eine geringe Gefahr, dass sich dort Klebstoff anlagert, wodurch eine lange Betriebsdauer der Schneidvorrichtung gegeben ist.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert im Schnitt die Darstellung eines Etikettierautomaten nach der Erfindung
- Figur 2:: die gleiche Darstellung wie Figur 1 mit Eintragung weiterer Einzelheiten

In den Figuren 1 und 2 ist allgemein ein Klebeband 1 dargestellt, welches aus einem Mehrschichtverbund besteht, der im gezeigten Ausführungsbeispiel aus einer Folienseite 30 besteht, die aus Papier oder Kunststoff bestehen kann, wobei der Druck entweder im Zwischenraum zwischen der Unterseite der Folienseite und der Leimseite 8 erfolgt oder auch an der Oberseite der Folienseite 30 vorhanden ist.

Dieses Klebeband 1 wird in Pfeilrichtung 3 über eine erste Umlenkwalze 2 geführt, und durch den großen Umschlingungswinkel wird ein guter Transport des Klebebandes 1 erreicht.

Die Umlenkwalze 2 kann hierbei angetrieben oder nicht angetrieben ausgebildet sein.

Dadurch, dass die Umlenkwalze 2 vertikal versetzt und oberhalb der oberen Rolle eines ersten Walzenpaares 4 angeordnet ist, ergibt sich ein sehr großer Umschlingungswinkel für die oberste Rolle des ersten Walzenpaares 4. Dadurch wird ein unerwünschter Schlupf wesentlich verringert.

Das erste Walzenpaar 4 bildet somit den ersten Walzenspalt 5, durch den das Klebeband 1 hindurchtransportiert wird.

Wichtig ist, dass nun stromab des ersten Walzenpaares 4 ein zweites Walzenpaar 14 angeordnet ist, welches wiederum einen zweiten Walzenspalt 13 ausbildet. Zwischen dem ersten Walzenpaar 4 und dem zweiten Walzenpaar 14 ist nun erfindungsgemäß die Schneideinrichtung angeordnet, die im gezeigten Ausführungsbeispiel aus einer linearen Schneideinrichtung besteht, wobei ein in den Pfeilrichtungen 31 verschiebbar angetriebenes Schneidmesser 7 linear bewegbar ist und hierbei gegen ein feststehendes Gegenmesser 6 geführt ist, welches unterhalb des Klebebandes 1 angeordnet ist.

Die Erfindung ist hierbei nicht darauf beschränkt, dass das Schneidmesser 7 auf der Papierseite 30 schneidet. Es kann in einer anderen Ausführungsform vorgesehen sein, dass Gegenmesser und Schneidmesser gegeneinander vertauscht sind, so dass das Schneidmesser 7 auf der Leimseite 8 schneidet und das Gegenmesser dem gegenüberliegend auf der Papierseite 30 angeordnet ist.

Wichtig ist nun, dass bezüglich der Achsen der beiden Walzenpaare 4, 14 (gekennzeichnet durch die Positionen 10 und 11) eine Zugspannung 12 erzeugt wird.

Nach einer bevorzugten Ausführungsform der Erfindung ist es hierbei vorgesehen, dass alle Walzen aller Walzenpaare 4, 14 synchron mit einem einzigen Antriebsmotor angetrieben sind, dass jedoch der Durchmesser der Walzen des zweiten Walzenpaares 14 geringfügig größer ist als der Durchmesser der Walzen des ersten Walzenpaares 4. Die Durchmesserdifferenz zwischen dem Durchmesser der Walzen des ersten Walzenpaares 4 und den Walzen des zweiten Walzenpaares 14 liegt hierbei im Bereich von 0,1 bis 5%.

Bei Position 9 ist im Übrigen ein Sensor angeordnet, der im Zusammenhang mit Figur 2 noch näher beschrieben wird.

Nachdem das Etikett abgeschnitten wurde, wird das geschnittene Etikett 18 weiter in Pfeilrichtung 3 gegen eine Übertragungsvorrichtung 15 gefördert, die im gezeigten Ausführungsbeispiel aus einem Saugband 32 besteht, welches in Pfeilrichtung 16 angetrieben wird und welches über die Umlenkrollen 17, 33, 34 geführt ist.

Statt einem mit Vakuum arbeitenden Saugband können auch andere Übertragungsvorrichtungen verwendet werden, insbesondere ein mit elektrostatischen Anziehungskräften arbeitendes Übertragungsband und dergleichen mehr.

Wichtig hierbei ist, dass die Antriebsgeschwindigkeit an den Umlenkrollen 17, 33, 34 (in Pfeilrichtung 16) geringfügig größer gewählt ist als die Geschwindigkeit mit der das abgeschnittene Etikett 18 den zweiten Walzenspalt 14 verlässt. Damit wird gewährleistet, dass das abgeschnittene Etikett 18 bei der Übergabe auf die Übertragungsvorrichtung immer leicht gezogen und nie gestoßen wird.

Damit wird eine exakte Positionierung der Etikette 18 auf dem Saugband ohne seitliches Verschieben respektive Verkanten erreicht.

Durch die Wahl der Abnahmegeschwindigkeit der Übertragungsvorrichtung 15 im Vergleich zur Abgabegeschwindigkeit des zweiten Walzenspaltes 14 wird gewährleistet, dass die abgeschnittenen Etiketten 18-20 sich niemals auf dem Saugband 32 aufschieben.

Es soll also stets dafür gesorgt werden, dass ein Abstand 29 zwischen den einzelnen aufeinanderfolgenden Etiketten 18-20 vorhanden ist.

Im Bereich der vorderen Umlenkrolle 34 wird das nun geschnittene Etikett 20 auf ein Produkt 22 appliziert, welches in Pfeilrichtung 23 auf einem Transportband 21 vorbeigeführt wird.

Es wird hierbei ein Gleichlauf der Applikation des geschnittenen Etiketts 20 mit dem Produkt 22 in Pfeilrichtung 23 erreicht. Dies wird anhand der Figur 2 und der dort dargestellten Sensoren näher erläutert.

Der Sensor 35 erkennt die Anwesenheit des Produktes 22 auf dem Transportband 21. Er löst damit den Etikettierprozess und den Start des Antriebes der Übertragungsvorrichtung 15 aus. Die Vorderkante des vordersten Etikettes 20 in Figur 2 trifft auf die Oberseite des Produktes 22 auf wenn die Geschwindigkeit der Übertragungsvorrichtung in Pfeilrichtung 16 synchron zur Geschwindigkeit in Pfeilrichtung 23 auf dem Transportband 21 ist. Der Antrieb der Übertragungsvorrichtung 15 stoppt dann, wenn die Vorderkante des nachfolgenden Etikettes 19 in den Bereich des Sensors 28 kommt. Die Steuerung des Antriebes für die Übertragungsvorrichtung 15 hat hierbei eine gewisse Verzögerungszeit eingebaut.

Mit dem Sensor 27 erfolgt eine Stauüberwachung, d. h. damit wird der jeweilige Abstand 29 zwischen den einzelnen abgeschnittenen Etiketten überwacht.

Mit dem Sensor 25 wird die Schneideinrichtung angesteuert.

Der Sensor 25 erkennt eine Druckmarke auf dem Klebeband 1 und bei Erkennen dieser Druckmarke wird der gesamte Antrieb der Walzenpaare 4, 14 stillgesetzt. Unmittelbar nach dem Stillsetzen wird geschnitten, wobei der Schneidvorgang (Bewegung des Schneidmessers 7) durch den Sensor 26 erkannt wird.

Der Sensor 26 hat die Aufgabe, das abgesenkte Schneidmesser zu erkennen und startet den weiteren Vorschubantrieb der Walzenpaare 4, 14 dann, wenn sich das Schneidmesser 7 aus dem Klebeband 1 wieder gelöst hat.

Der Sensor 25 muss nicht nur eine Druckmarke erkennen, sondern es können auch andere Erkennungsmerkmale auf dem Klebeband 1 vorgesehen werden, auf die der Sensor 25 reagiert.

Ebenso ist nur beispielhaft dargestellt, dass am Auslauf des zweiten Walzenpaares 14 eine Führungsbahn 24 zur unterstützenden Lagerung des abgeschnittenen Etikettes 18 vorgesehen ist.

Derartige Führungsbahnen 24 können auch an anderen Stellen des Transportablaufes des Klebebandes 1 angeordnet sein. Insbesondere kann eine solche Führungsbahn auch einlaufseitig vor dem ersten Walzenpaar 4 vorgesehen sein.

Ferner kann eine solche Führungsbahn auch zwischen den Walzenpaaren im Bereich der Schneideinrichtung angeordnet sein.

Nach einem weiteren bevorzugten Merkmal der Erfindung ist es vorgesehen, dass auch die Geschwindigkeit der Übertragungsvorrichtung 15 mit der Geschwindigkeit des Transportbandes 21 synchronisiert ist. Wird beispielsweise die Geschwindigkeit des Transportbandes 21 verringert und damit der Fluss der Produkte 22 an der Etikettiereinrichtung vorbei, dann wird somit auch die Geschwindigkeit einer Übertragungsvorrichtung 15 verringert, um stets eine synchrone Bewegung beim Aufkleben eines Etikettes 20 auf das Produkt 22 zu erreichen. Damit wird verhindert, dass ein Etikett unter Faltenbildung auf das Produkt aufgeklebt wird.

### Zeichnungslegende

- 1: Klebeband
- 2: Umlenkwalze
- 3: Pfeilrichtung
- 4: erstes Walzenpaar
- 5: Walzenspalt
- 6: Gegenmesser
- 7: Schneidmesser
- 8: Leimseite
- 9: Position
- 10: Position
- 11: Position
- 12: Zugspannung
- 13: Walzenspalt
- 14: zweites Walzenpaar
- 15: Übertragungsvorrichtung
- 16: Pfeilrichtung
- 17: Umlenkrolle
- 18: geschnittenes Etikett
- 19: geschnittenes Etikett
- 20: geschnittenes Etikett
- 21: Transportband
- 22: Produkt
- 23: Pfeilrichtung
- 24: Führungsbahn
- 25: Sensor
- 26: Sensor
- 27: Sensor
- 28: Sensor
- 29: Abstand
- 30: Folienseite
- 31: Pfeilrichtung
- 32: Saugband
- 33: Umlenkrolle
- 34: Umlenkrolle
- 35: Sensor

## Patentansprüche

1. Etikettierautomat für Linerless-Etiketten (18-20), die von einem trägerbandlosen Klebeband (1) mittels einer Schneideinrichtung abgeschnitten werden, wobei der Etikettierautomat ein Walzenpaar (4) beinhaltet, das zwischen sich einen Walzenspalt (5) definiert, durch welchen das Klebeband (1) hindurchgefördert wird und wobei stromabwärts dieses Walzenpaars (4) die Schneideinrichtung angeordnet ist und stromabwärts ein zweites Walzenpaar (14) mit Walzenspalt (13) derart angeordnet ist, dass sich die Schneideinrichtung im Zwischenraum zwischen den beiden Walzenpaaren (4, 14) befindet, wobei eine Zugspannung auf das abzuschneidende Klebeband (1) im Bereich der Schneideinrichtung zwischen den beiden Walzenpaaren (4, 14) erzeugt wird, **dadurch gekennzeichnet, dass** sich ein Schneidmesser (7) linear in der Schneideinrichtung gegen ein Gegenmesser (6) bewegt.

2. Etikettierautomat nach dem Anspruch 1 , **dadurch gekennzeichnet, dass** die Schneideinrichtung das Etikett (18) bei stehendem Klebeband (1) schneidet.

3. Etikettierautomat nach Anspruch 1 oder 2, **dadurch gekennzeichnet, dass** das geschnittene Etikett (18) auf eine den Walzenpaaren (4, 14) stromabwärts nachgeschaltete Übertragungsvorrichtung (15) übergeben wird.

4. Etikettierautomat nach Anspruch 3, **dadurch gekennzeichnet, dass** die Übernahmegeschwindigkeit der Übertragungsvorrichtung (15) geringfügig größer der Abgabegeschwindigkeit des auslaufseitig des Schneidmessers (7) angeordneten zweiten Walzenpaares (14) ist.

5. Etikettierautomat nach einem der Ansprüche 1 bis 4, **dadurch gekennzeichnet, dass** mindestens eine Walze des einlaufseitigen und/oder auslaufseitigen Walzenpaares (4; 14) angetrieben ist.

6. Etikettierautomat nach Anspruch 5, **dadurch gekennzeichnet, dass** die Antriebsgeschwindigkeit des auslaufseitigen zweiten Walzenpaares (14) geringfügig größer ist als die des einlaufseitigen ersten Walzenpaares (4).

7. Etikettierautomat nach einem der Ansprüche 5 oder 6, **dadurch gekennzeichnet, dass** alle vier Walzen der beiden Walzenpaare (4; 14) synchron durch einen einzigen Antriebsmotor angetrieben sind.

8. Etikettierautomat nach Anspruch 7, **dadurch gekennzeichnet, dass** der einzige Antriebsmotor nur die obere Walze oder untere Walze des jeweiligen Walzenpaares (4; 14) antreibt.

9. Etikettierautomat nach einem der Ansprüche 1 bis 8, **dadurch gekennzeichnet, dass** der Durchmesser der Walzen des auslaufseitigen zweiten Walzenpaares (14) geringfügig größer ist als der Durchmesser der Walzen des einlaufseitigen ersten Walzenpaares (4).

## Claims

1. Automatic labelling machine for linerless labels (18 to 20), which are cut off from a liner-free adhesive tape (1) by means of a cutting mechanism, wherein the automatic labelling machine contains a pair of rollers (4), which between them define a roller gap (5), through which the adhesive tape (1) is conveyed and wherein the cutting mechanism is arranged downstream of this roller pair (4) and a second pair of rollers (14) with a roller gap (13) is arranged downstream in such a way that the cutting mechanism is located in the intermediate space between the two roller pairs (4, 14), wherein a tensile stress is produced on the adhesive tape (1) to be cut off in the region of the cutting mechanism between the two roller pairs (4, 14), **characterised in that** a cutting knife (7) is moved linearly in the cutting mechanism against a counter-knife (6).

2. Automatic labelling machine according to claim 1, **characterised in that** the cutting mechanism cuts the label (8) when the adhesive tape (1) is stationary.

3. Automatic labelling machine according to claim 1 or 2, **characterised in that** the cut label (18) is transferred onto a transfer device (15) connected downstream of the roller pairs (4, 14).

4. Automatic labelling machine according to claim 3, **characterised in that** the take-over speed of the transfer device (15) is slightly greater than the delivery speed of the second roller pair (14) arranged on the outlet side of the cutting knife (7).

5. Automatic labelling machine according to any one of claims 1 to 4, **characterised in that** at least one roller of the inlet-side and/or outlet-side roller pair (4; 14) is driven.

6. Automatic labelling machine according to claim 5, **characterised in that** the drive speed of the outlet-side second roller pair (14) is slightly greater than that of the inlet-side first roller pair (4).

7. Automatic labelling machine according to either of claims 5 or 6, **characterised in that** all four rollers of the two roller pairs (4; 14) are driven synchronously by a single drive motor.

8. Automatic labelling machine according to claim 7, **characterised in that** the single drive motor drives only the upper roller or lower roller of the respective roller pair (4; 14).

9. Automatic labelling machine according to any one of claims 1 to 8, **characterised in that** the diameter of the rollers of the outlet-side second roller pair (14) is slightly greater than the diameter of the rollers of the inlet-side first roller pair (4).

## Revendications

1. Automate d'étiquetage pour des étiquettes sans liner (18-20) qui sont séparées d'une bande adhésive sans bande de support (1) à l'aide d'un dispositif de coupe, étant précisé que l'automate d'étiquetage contient une paire de cylindres (4) qui définit un interstice de cylindres (5) à travers lequel passe la bande adhésive (1), et que le dispositif de coupe est disposé en aval de cette paire de cylindres (4) tandis qu'une seconde paire de cylindres (14) avec un interstice de cylindres (13) est disposée en aval de telle sorte que le dispositif de coupe se trouve dans l'espace entre les deux paires de cylindres (4, 14), étant précisé qu'une contrainte de traction est produite sur la bande adhésive à couper (1), dans la zone du dispositif de coupe entre les deux paires de cylindres (4, 14), **caractérisé en ce qu'**une lame de coupe (7) se déplace linéairement dans le dispositif de coupe vers une lame opposée (6).

2. Automate d'étiquetage selon la revendication 1, **caractérisé en ce que** le dispositif de coupe coupe l'étiquette (18) alors que la bande adhésive (1) est arrêtée.

3. Automate d'étiquetage selon la revendication 1 ou 2, **caractérisé en ce que** l'étiquette (18) coupée est transférée sur un dispositif de transfert (15) monté en aval des paires de cylindres (4, 14).

4. Automate d'étiquetage selon la revendication 3, **caractérisé en ce que** la vitesse de réception du dispositif de transfert (15) est légèrement plus grande que la vitesse de distribution de la seconde paire de cylindres (14) disposée à la sortie de la lame de coupe (7).

5. Automate d'étiquetage selon l'une des revendications 1 à 4, **caractérisé en ce qu'**au moins un cylindre de la paire (4 ; 14) située côté entrée et/ou côté sortie est entraîné.

6. Automate d'étiquetage selon la revendication 5, **caractérisé en ce que** la vitesse d'entraînement de la seconde paire de cylindres (14), située côté sortie, est légèrement plus grande que celle de la première paire de cylindres (4), située côté entrée.

7. Automate d'étiquetage selon l'une des revendications 5 ou 6, **caractérisé en ce que** les cylindres des deux paires (4 ; 14) sont tous les quatre entraînés de manière synchrone par un moteur d'entraînement unique.

8. Automate d'étiquetage selon la revendication 7, **caractérisé en ce que** le moteur d'entraînement unique n'entraîne que le cylindre supérieur ou que le cylindre inférieur de la paire (4 ; 14).

9. Automate d'étiquetage selon l'une des revendications 1 à 8, **caractérisé en ce que** le diamètre des cylindres de la seconde paire (14), située côté sortie, est légèrement plus grand que le diamètre des cylindres de la première paire (4), située côté entrée.
